# EUROPÄISCHE PATENTSCHRIFT

(11) **EP 2 437 999 B1**
(45) Veröffentlichungstag und Bekanntmachung des Hinweises auf die Patenterteilung: **13.03.2013**
(21) Anmeldenummer: 10725383.3
(22) Anmeldetag: 20.05.2010
(51) Int. Cl.: B66F 3/02

(54) **ALS HEBEZEUG AUSGEBILDETE ZAHNSTANGENWINDE UND VERFAHREN ZUR BEREITSTELLUNG EINER ERFORDERLICHEN ARBEITSLEISTUNG ZUR BETÄTIGUNG DER ZAHNSTANGENWINDE**
GEAR RACK HOIST CONFIGURED AS LIFTING GEAR AND METHOD FOR PROVIDING A REQUIRED OUTPUT FOR ACTUATING THE GEAR RACK HOIST
CRIC À CRÉMAILLÈRE CONÇU COMME UN APPAREIL DE LEVAGE ET PROCÉDÉ PERMETTANT D'OBTENIR LA PUISSANCE NÉCESSAIRE À L'ACTIONNEMENT DU CRIC À CRÉMAILLÈRE

(30) Priorität: 04.06.2009 DE 102009023922
(43) Veröffentlichungstag der Anmeldung: 11.04.2012
(73) Patentinhaber: Rewald GmbH, 10585 Berlin (DE)
(72) Erfinder: REWALD, Stefan, 10585 Berlin (DE)
(74) Vertreter: Burghardt, Dieter
(86) Internationale Anmeldenummer: PCT/EP2010/003107
(87) Internationale Veröffentlichungsnummer: WO 2010/139405

(56) Entgegenhaltungen:
- DE-A1- 3 506 422
- DE-C- 279 215
- JP-B- 48 012 565

## Beschreibung

Die Erfindung betrifft eine mechanisch angetriebene, d. h. vorwiegend durch eine Handkurbel betätigbare und als Hebezeug ausgebildete Zahnstangenwinde mit einer mit einem oder mehreren als Antrieb dienenden Zahnrädern im Eingriff stehenden Zahnstange zum Anheben von großvolumigen Körpern oder Teilen desselben unter Einsatz einer Einrichtung zur Minderung der direkt aufzuwendenden manuellen Arbeitsleistung zur Betätigung derselben, sowie ein Verfahren zur Bereitstellung einer erforderlichen kinematischen Energie in Form von Bewegungsenergie zum Verrichten einer Arbeitsleistung beim Anheben einer Masse eines großvolumigen Körpers mittels einer Zahnstangenwinde.

Es sind Zahnstangenwinden bekannt, mit denen sowohl Lasten als auch großvolumige Behälter angehoben werden können. So finden Zahnstangenwinden mit einem Handkurbelantrieb für eine Hub- und Absetzvorrichtung für transportable Raumzellen, Baubuden, Großbehälter oder dgl. nach der G 82 35 609 U1 und für eine Hub- bzw. Absetzvorrichtung für kastenförmige Gegenstande, z. B. Großbehälter nach der DE 35 06 422 A1 Anwendung. Die bekannten Zahnstangenwinden werden von Hand über einen Kurbeltrieb betätigt.

Die eingesetzten Zahnstangenwinden bestehen aus einer angetriebenen Zahnstange, die in einer Dimension höhenverstellbar in einem Gehäuse angeordnet und über einen von Hand betätigbaren Antrieb in einer Dimension verschiebbar ausgeführt ist. Nach der DE 279 215 A ist zum Antrieb einer Zahnstange einer Zahnstangenwinde ein Kraftausgleichsgetriebe eingesetzt worden. Mit diesem offenbarten Kraftausgleichsgetriebe soll bei einer Betätigung der Zahnstangenwinde ein ausgeglichener Betätigungskraftaufwand möglich sein. Hierzu ist ein technisch aufwendig aufgebautes Zahnradgetriebe mit einem sogenannten Vorgelege versehen. Mit diesem Getriebeaufwand wird lediglich bei einer eingebrachten Bewegungsenergie ein verzögerter Bewegungsablauf der Zahnstange ausgelöst, d.h. die Zahnstange bewegt sich langsamer und die momentan aufzuwendende Bewegungsenergie ist geringer, muss jedoch über eine längere Zeit als Bewegungsenergie eingebracht werden.

Alle bekannte Zahnstangenwinden weisen den Nachteil auf, und das unabhängig davon, ob zur Betätigung der Zahnstange ein Antriebsgetriebe vorgeschaltet ist oder ob der Antrieb der Zahnstange direkt erfolgt, dass nach dem Gesetz der Erhaltung der Energie immer für die Betätigung der Zahnstange als Arbeit für das Anheben eines großvolumigen Körpers durch eine Bedienperson für das Verrichten dieser Arbeit zum Betätigen der Zahnstange eine konstante Energiemenge in Form von einer Bewegungsenergie (kinetische Energie) durch Betätigung einer Handkurbel aufgebracht werden muss, d. h. es ist nur möglich, mit einer über eine bestimmte Zeit aufgebrachten Bewegungsenergie die Zahnstangenwinde zu betätigen.

Das Ziel der Erfindung besteht in der Minderung der direkt während der Betätigung der Zahnstange der Zahnstangenwinde aufzubringenden Bewegungsenergie.

Der Erfindung liegt die Aufgabe zugrunde, das durch eine Bedienperson für das Bedienen einer Zahnstangenwinde aufzubringende Arbeitsvermögen (mechanische Energie) durch eine Einrichtung zur Freisetzung einer potentiellen Energie nach einer vorangestellten Erzeugung dieser potentiellen Energie mittels einer kinetischen Energie und durch eine Einrichtung zum Einbringen einer kinetischen Energie in Form einer Bewegungsenergie zu realisieren und hierfür eine Einrichtung mit einem möglichen periodischen Wechsel von potenteller und kinetischer Energie bei Betätigung der Zahnstangenwinde zu entwickeln.

Diese Aufgabe wird mit den in dem unabhängigen Schutzanspruch genannten technischen Mitteln gelöst.

Die Erfindung soll an einem Ausführungsbeispiel näher erläutert werden. In der zugehörigen Zeichnung zeigen:
- Fig. 1: eine erfindungsgemäß ausgebildete Zahnstangenwinde in Ansicht auf den Handkurbelantrieb,
- Fig. 2: eine Zahnstangenwinde aus Richtung A nach Fig. 1,
- Fig. 3: eine Zahnstangenwinde aus Richtung B nach Fig. 2.

Eine erfindungsgemäß ausgebildete Zahnstangenwinde besteht aus einer Zahnstange 1, einer Antriebseinrichtung 2 und aus einem Energiespeicher 3. Die Antriebseinrichtung 2 ist durch eine Handkurbel 4 betätigbar und besteht vorwiegend aus einem nicht dargestellten Zahnradgetriebe. Als Antriebseinrichtung 2 ist jedoch auch als gleichwirkendes Mittel ein Schneckenradantrieb oder ein Ratschenantrieb einsetzbar. Der mechanisch angetriebenen Zahnstange 1 der Zahnstangenwinde ist ein Energiespeicher 3 zugeordnet.

Dieser Energiespeicher 3 besteht im vorliegenden Anwendungsfall aus einer Gasdruckfeder. Als äquivalentes technisches Mittel kann jedoch jedes Energiespeichermittel eingesetzt werden, mit dem Energie von einer Form in eine andere umgewandelt werden kann. Das ist mit jedem Mittel möglich, mit dem Bewegungsenergie, d. h. kinetische Energie in eine potentielle Energie, d. h. in Lageenergie umgewandelt werden kann.

Für den Fachmann stehen alle Energiespeicher abrufbereit zur Verfügung, wie beliebige Federspeicherwerke oder auch mittels Elektroenergie aufladbare Antriebsysteme.

Mit einer gemeinsamen Aufnahme 5 ist sowohl der aus einer Gasdruckfeder bestehende Energiespeicher 3 als auch die Antriebseinrichtung 2 für die Zahnstange 1 verbunden. Sowohl die durch die Antriebseinrichtung 2 betätigbare Zahnstange 1 als auch ein durch die Gasdruckfeder des Energiespeichers 3 beweglicher Antriebsstößel 6 sind mit einem gemeinsamen Gelenkhebel 7 verbunden. Dieser ist sowohl über einen Bolzen 8 mit der Zahnstange 1 als auch mit dem Antriebsstößel 6 der Gasdruckfeder des Energiespeicher 3 gelenkig verbunden.

Zur Betätigung der erfindungsgemäß ausgebildeten Zahnstangenwinde erfolgt in zwei zeitlich getrennten aufeinander folgenden Leistungszeitpunkten eine Bereitstellung von einem erforderlichen Arbeitsvermögen durch Einbringung einer potentiellen Energie in Form einer Lageenergie, beispielsweise durch Spannen einer Feder und durch das Einbringen von kinetischer Energie in Form von Bewegungsenergie, beispielsweise durch Betätigen eines Handkurbelantriebes zum Verrichten einer Arbeitsleistung beim Anheben einer Masse eines großvolumigen Körpers mittels einer Zahnstangenwinde.

Hierzu wird zuerst eine kinetische Energie in Form einer Bewegungsenergie auf eine Einrichtung zur Speicherung einer potentiellen Energie in Form einer in einen Federspeicher eingebrachten Lageenergie aufgebracht und anschließend eine Bewegungsenergie als kinetische Energie über eine Handkurbel auf ein Antriebsglied einer Zahnstangenwinde übertragen, wobei gleichzeitig mit der Betätigung der Handkurbel die in der Einrichtung zur Speicherung der potentiellen Energie gespeicherte Arbeitsleistung während der Betätigung der Zahnstange freigegeben wird. Der Energiespeicher 3 ist hierzu auf die Leistungsfähigkeit der erfindungsgemäß ausgebildeten Zahnstangenwinde abgestimmt. Bei dem Überschreiten einer erforderlichen Bewegungsenergie zur Betätigung der Antriebseinrichtung für die Zahnstange wird hiervon abhängig die in dem Energiespeicher 3 abgelegte potentielle Energie freigegeben.

### Bezugszeichenaufstellung

- 1: Zahnstange
- 2: Antriebseinrichtung
- 3: Energiespeicher
- 4: Handkurbel
- 5: Aufnahme
- 6: Antriebsstößel
- 7: Gelenkhebel
- 8: Bolzen

## Patentansprüche

1. Verfahren zur Bereitstellung eines erforderlichen Arbeitsvermögens zum Verrichten einer Arbeitsleistung beim Anheben einer Masse eines großvolumigen Körpers mittels einer Zahnstangenwinde, **dadurch gekennzeichnet, dass** zuerst eine kinetische Energie in Form einer Bewegungsenergie auf eine Einrichtung zur Speicherung einer potentiellen Energie in Form einer in einen Federspeicher eingebrachten Lageenergie übertragen wird und anschließend eine Bewegungsenergie als kinetische Energie über eine Handkurbel auf ein Antriebsglied einer Zahnstangenwinde übertragen wird, wobei gleichzeitig mit der Betätigung der Handkurbel die in der Einrichtung zur Speicherung der potentiellen Energie gespeicherte Arbeitsleistung freigegeben wird.

2. Verfahren nach Anspruch 1, **dadurch gekennzeichnet, dass** die kinematische Energie durch Rückführung der Zahnstangenwinde in die Ausgangsposition vor einer Betätigung der Zahnstangenwinde zwecks Anhebung eines Körpers auf die Einrichtung zur Speicherung einer potentiellen Energie aufgebracht wird.

3. Zahnstangenwinde zur Realisierung des Verfahrens nach Anspruch 1 und 2, **dadurch gekennzeichnet, dass** ein eine Bewegungsenergie auf die Zahnstange (1) übertragende Antriebseinrichtung (2) und getrennt von dieser ein eine potentielle Energie aufnehmender Energiespeicher (3) vorgesehen sind, wobei diese potentielle Energie zeitlich getrennt vor der Betätigung der Zahnstange (1) auf den Energiespeicher (3) in Form einer auf diesem aufgebrachten Bewegungsenergie während einer Rückführung der Zahnstange (1) in eine Ausgangsstellung der Zahnstange (1) übertragbar ist.

4. Zahnstangenwinde nach Anspruch 3, **dadurch gekennzeichnet, dass** der Energiespeicher (3) in seiner Dimension im entspannten Zustand dem Hub der Zahnstage (1) entspricht.

5. Zahnstangenwinde nach Anspruch 3 und 4, **dadurch gekennzeichnet, dass** die Antriebseinrichtung (2) für die Zahnstange (1) und der Energiespeicher (3) einerseits über eine gemeinsame Aufnahme (5) mit der Antriebseinrichtung (2) und andererseits über einen Gelenkhebel (7) die Zahnstange (1) mit einem am entgegenliegenden Ende der Antriebseinrichtung (2) vorgesehenen Antriebsstößel (6) des Energiespeichers (3) mit einander verbunden sind.

6. Zahnstangenwinde nach Anspruch 3 bis 5, **dadurch gekennzeichnet, dass** die Antriebseinrichtung (2) einerseits zur Betätigung der Zahnstange (1) während des Anhebens einer Last und andererseits zur Übertragung einer potentiellen Energie auf den Energiespeicher (3) außerhalb des.Arbeitshubes der Zahnstange (1) vorgesehen ist.

## Claims

1. A method for providing required energy for achieving an output when lifting a mass of a large-volume body by means of a rack and pinion jack, **characterized in that** kinetic energy in the form of energy of motion is transferred first to a device for storing potential energy in the form of position energy, which is introduced into a spring energy store, and energy of motion is subsequently transferred as kinetic energy to a drive element of a rack and pinion jack via a hand crank, wherein the output stored in the device for storing the potential energy, is released simultaneously with the actuation of the hand crank.

2. The method according to claim 1, **characterized in that** the kinematic energy is raised by returning the rack and pinion jack into the initial position prior to an actuation of the rack and pinion jack for lifting a body onto the device for storing potential energy.

3. A rack and pinion jack for realizing the method according to claim 1 and 2, **characterized in that** provision is made for a drive device (2), which transfers energy of motion to the gear rack (1) and, separately therefrom, provision is made for an energy store (3), which accommodates potential energy, wherein, separated by time prior to the actuation of the gear rack (1), this potential energy can be transferred to the energy store (3) in the form of energy of motion raised on the latter during a return of the gear rack (1) into an initial position of the gear rack (1).

4. The rack and pinion jack according to claim 3, **characterized in that**, in its dimension in the relaxed state, the energy store (3) corresponds to the stroke of the gear rack (1).

5. The rack and pinion jack according to claim 3 and 4, **characterized in that** the drive device (2) for the gear rack (1) and the energy store (3) are connected to the drive device (2) via a common accommodation (5) on the one hand and the gear rack (1) is connected to a drive pusher (6) of the energy store (3) provided on the opposite end of the drive device (2) via a joint lever (7) on the other hand.

6. The rack and pinion jack according to claim 3 to 5, **characterized in that** the drive device (2) is provided on the one hand for actuating the gear rack (1) during the lifting of a load and, on the other hand, for transferring potential energy to the energy store (3) outside of the working stroke of the gear rack (1).

## Revendications

1. Procédé pour mise à disposition d'une capacité d'énergie nécessaire pour s'acquitter d'une puissance de travail lors du soulèvement d'une masse d'un corps volumineux au moyen d'un cric à crémaillère, **caractérisé en ce qu'**une énergie cinétique sous la forme d'une énergie de mouvement est d'abord transmise à un système pour accumuler une énergie potentielle sous la forme d'une énergie potentielle rentrée dans un accumulateur à ressort et qu'ensuite une énergie de mouvement est transmise en tant qu'énergie cinétique par une manivelle à un organe d'entraînement d'un cric à crémaillère, la puissance de travail accumulée dans le système pour accumuler l'énergie potentielle étant libérée simultanément à l'actionnement de la manivelle.

2. Procédé selon la revendication 1, **caractérisé en ce que** l'énergie cinétique est appliquée par retour du cric à crémaillère dans la position initiale au système pour accumuler une énergie potentielle avant un actionnement du cric à crémaillère dans le but de soulever un corps.

3. Cric à crémaillère pour réaliser le procédé selon les revendications 1 et 2, **caractérisé en ce que** sont prévus un système d'entraînement (2) transmettant une énergie cinétique à la crémaillère (1) et séparément de celui-ci un accumulateur d'énergie (3) recevant une énergie potentielle, cette énergie potentielle étant transmissible temporairement, séparément avant l'actionnement de la crémaillère (1) à l'accumulateur d'énergie (3) sous la forme d'une énergie de mouvement appliquée à celui-ci pendant un retour de la crémaillère (1) dans une position initiale de la crémaillère (1).

4. Cric à crémaillère selon la revendication 3, **caractérisé en ce que** l'accumulateur d'énergie (3) correspond dans sa dimension à l'état détendu à la course de la crémaillère (1).

5. Cric à crémaillère selon les revendications 3 et 4, **caractérisé en ce que** sont raccordés ensemble le système d'entraînement (2) pour la crémaillère (1) et l'accumulateur d'énergie (3), par un élément de réception (5) commun d'une part au système d'entraînement (2), et, la crémaillère (1) par un levier articulé (7) d'autre part à une tige d'entraînement (6) de l'accumulateur d'énergie (3) prévue à l'extrémité opposée du système d'entraînement (2).

6. Cric à crémaillère selon les revendications 3 à 5, **caractérisé en ce que** le système d'entraînement (2) est prévu d'une part pour actionner la crémaillère (1) pendant le levage d'une charge et d'autre part pour transmettre une énergie potentielle à l'accumulateur d'énergie (3) en dehors de la course de fonctionnement de la crémaillère (1).
